# EUROPÄISCHE PATENTSCHRIFT

(11) **EP 1 157 401 B1**
(45) Veröffentlichungstag und Bekanntmachung des Hinweises auf die Patenterteilung: **19.11.2003**
(21) Anmeldenummer: 00910699.8
(22) Anmeldetag: 24.02.2000
(51) Int. Cl.: H01H 87/00

(54) **SELBSTERHOLENDE STROMBEGRENZUNGSEINRICHTUNG MIT FLÜSSIGMETALL**
SELF-RECOVERING CURRENT LIMITING DEVICE HAVING LIQUID METAL
DISPOSITIF LIMITEUR DE COURANT A AUTOREGENERATION AVEC METAL LIQUIDE

(30) Priorität: 05.03.1999 DE 19909558
(43) Veröffentlichungstag der Anmeldung: 28.11.2001
(73) Patentinhaber: Moeller GmbH, 53115 Bonn (DE)
(72) Erfinder: KREMERS, Wolfgang, D-53229 Bonn (DE); BERGER, Frank, D-53913 Swisttal-Miel (DE); FREYERMUTH, Thomas, D-53505 Kalenborn (DE); KRÄTZSCHMAR, Andreas, D-53229 Bonn (DE)
(86) Internationale Anmeldenummer: EP0001512
(87) Internationale Veröffentlichungsnummer: WO00054298

(56) Entgegenhaltungen:
- DE-A- 2 652 506
- DE-A- 4 012 385
- SU-A- 922 911
- SU-A- 1 076 981

## Beschreibung

### Technisches Gebiet

Die Erfindung betrifft eine selbsterholende Strombegrenzungseinrichtung mit Flüssigmetall, die Elektroden aus Festmetall zum Anschließen an einen äußeren zu schützenden Stromkreis und mehrere mit Flüssigmetall teilweise aufgefüllte, zwischen den Elektroden hintereinander liegende Verdichterräume enthält, die durch druckfeste Isolierkörper und durch diese gehaltene isolierende Zwischenwände mit Verbindungskanälen gebildet werden

### Stand der Technik

Aus der Druckschrift SU 922 911 A ist eine solche einpolige selbsterholende Strombegrenzungseinrichtung bekannt, die zwei Elektroden aus Festmetall enthält, die durch als druckfestes Isofiergehäuse ausgebildete erste Isolierkörper getrennt sind. Innerhalb des lsoliergehäuses sind durch isolierende Zwischenwände und dazwischen angeordnete zweite Isolierkörper, die als ringförmige Dichtscheiben ausgeführt sind, mit Flüssigmetall teilweise aufgefüllte, hintereinander liegende Verdichterräume ausgebildet, die untereinander über mit Flüssigmetall ausgefüllte, außermittig angeordnete Verbindungskanäle der Zwischenwände verbunden sind. Damit besteht im Normalbetrieb über das Flüssigmetall eine durchgehende innere leitende Verbindung zwischen den Elektroden. Im Strombegrenzungsfall wird infolge der hohen Stromdichte das Flüssigmetall aus den Verbindungskanälen verdrängt. Damit ist die elektrische Verbindung der Elektroden über das Flüssigmetall unterbrochen, was zur Begrenzung des Kurzschlussstromes führt. Nach Abschaltung oder Beseitigung des Kurzschlusses füllen sich die Verbindungskanäle wieder mit Flüssigmetall, worauf die Strombegrenzungseinrichtung erneut betriebsbereit ist. Die Zwischenwände müssen dem Druckanstieg bei Verdampfung von Flüssigmetall standhalten und bestehen aus hochwertigem keramischem Material mit einer hohen Temperaturfestigkeit und einer gegenüber Lichtbogenwirkung hohen Abbrandfestigkeit. In der Druckschrift DE 40 12 385 A1 wird eine Strombegrenzungseinrichtung mit nur einem Verdichterraum beschrieben und als Medium über dem Flüssigkeitsspiegel Vakuum, Schutzgas oder eine isolierende Flüssigkeit erwähnt. Zur Verbesserung der Begrenzungseigenschaften sind nach Druckschrift SU 1 076 981 A die Verbindungskanäle benachbarter Zwischenwände gegeneinander versetzt angeordnet. Es ist nach Druckschrift DE 26 52 506 A1 bekannt, bei Kontakteinrichtungen Gallium-Legierungen, insbesondere GalnSn-Legierungen zu verwenden.

Die Strombegrenzungseinrichtungen nach dem Stand der Technik erfordern eine aufwendige und komplizierte Konstruktion - und zwar hinsichtlich der hohen Teilezahl als auch der zu verwendenden teuren Werkstoffe sowie deren schwierigen Bearbeitung.

### Darstellung der Erfindung

Der Erfindung liegt daher die Aufgabe zugrunde, den Aufbau einer Strombegrenzungseinrichtung wesentlich zu vereinfachen und zu verbilligen.

Ausgehend von einer Strombegrenzungseinrichtung der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die einheitlich als Isolierkörper und Zwischenhalbwände ausgebildeten Halbschalen, deren dichtende Verbindung sowie die Lagerung der T-förmig ausgebildeten Elektroden wird mit wenig unterschiedlichen Teilen hoher Funktionsintegration eine einfach und schnell montierbare Strombegrenzungseinrichtung geschaffen, ohne dass Nachteile für die Gebrauchseigenschaften entstehen. Zur Realisierung einer Baureihe von Strombegrenzungseinrichtungen unterschiedlich skalierter Nennstrombereiche genügt es, diese wenigen Teile in ihren Abmessungen entsprechend skaliert zur Verfügung zu stellen. Die Strombegrenzungseinrichtung ist für zwei, im wesentlichen um 180° gegeneinander verschwenkte Gebrauchslagen geeignet. Die kraftschlüssige Verbindung beider Halbschalen geschieht durch bekannte Mittel, beispielsweise Schraubverbindungen oder bzw. und Klammern.

Eine gerade Anzahl von Verdichterräumen zwischen den zu jeweils einem Pol gehörenden Elektroden führt zu dem Vorteil, beide Halbschalen identisch auszubilden, was eine weitere Verringerung der Teilezahl bedeutet.

Eine weitere Ausbildung der Erfindung besteht in der baulichen Zusammenfassung mehrerer zu einem Stromkreis gehörender Pole, wobei die Dichtung entlang der Fügeflächen der Halbschalen gleichzeitig die Dichtung zwischen den Polen vornimmt. Gegenüber mehreren einpoligen Strombegrenzungseinrichtungen nimmt eine derartige mehrpolige Strombegrenzungseinrichtung ein wesentlich kleineres Bauvolumen ein und erfordert einen geringeren Montageaufwand.

Es ist zweckmäßig, zwischen den Halbschalen Dichtungsmaterial vorzusehen. Dazu werden insbesondere Dichtungskörper, die in zweckmäßiger Weise in dafür in den Fügeflächen vorgesehenen Hohlprofilen einzulegen sind, oder bzw. und eine Dichtungsschicht, die auf wenigstens eine der Fügeflächen aufzubringen, beispielsweise aufzukleben ist, vorgeschlagen.

Eine versetzte Anordnung der Verbindungskanäle benachbarter Zwischenwände führt zu einer Verlängerung des Lichtbogen und erhöht damit die Strombegrenzungswirkung; sie kann jedoch auch die Ausbildung eines langen Lichtbogens über alle Verdichterräume hinweg unterdrücken und zur Aufteilung in mehrere, wirksamer begrenzende Teillichtbögen zwingen.

GaInSn-Legierungen als zu verwendendes Flüssigmetall sind einfach zu handhaben durch ihre physiologische Unbedenklichkeit. Eine Legierung aus 660 Gewichtsanteilen Gallium, 205 Gewichtsanteilen Indium und 135 Gewichtsanteilen Zinn ist bei Normaldruck von 10°C bis 2000°C flüssig und besitzt eine ausreichende elektrische Leitfähigkeit.

Eine andere vorteilhafte Ausbildung der Erfindung besteht einerseits darin, dass die Halbschalen im Bereich der Verbindungskanäle Buchsen aus hochtemperatur- und abbrandfestem isolierendem Material aufweisen und im übrigen aus einem demgegenüber geringwertigeren Werkstoff, beispielsweise einer gegossenen Keramik bestehen. Der Einsatz hochwertiger Materialien wird dadurch wirksam auf diejenigen Bereiche der Halbschalen, die im Kurzschlussfall den extremen Bedingungen ausgesetzt sind, eingeschränkt. Vorteilhaft sind die Halbschalen - ausgenommen die Buchsen - aus einem preiswerten Formstoff hergestellt, der im Ganzen den im Begrenzungsfall auftretenden Druckverhältnissen und im übrigen den außerhalb des Nahbereiches der Verbindungskanäle auftretenden geringeren Temperaturanforderungen genügen muss.

Eine weitere vorteilhafte Ausbildung der Erfindung besteht anderseits darin, dass die Halbschalen aus einem temperatur- und abbrandfesten nichtkeramischen Werkstoff bestehen. Insbesondere Glimmer ist ein preiswerter und leicht, beispielsweise mittels spanender Formgebungsverfahren, bearbeitbarer Werkstoff und weist eine ausreichende Beständigkeit gegen hohe Temperaturen und gegen Lichtbogeneinwirkung auf. Die Halbschalen lassen sich auch preiswert, insbesondere bei hohen Stückzahlen, aus einem hochtemperaturfesten Formstoff oder aus einer leicht form- und bearbeitbaren Glaskeramik herstellen. Ein vorteilhaftes Verfahren zum Bestücken einer derartigen Strombegrenzungseinrichtung besteht darin, dass in die dafür vorgesehenen Aussparungen der unteren Halbschale die Elektroden und eine der vorgesehen Zahl von Polen entsprechende Anzahl zusammenhängender und damit leicht zu handhabender Teile des gefrorenen Flüssigmetalls eingelegt werden. Ein derartiges gefrorenes Teil besteht aus einer Anzahl von Barren, die der Anzahl der Verdichterräume des jeweiligen Pols entsprechen und einer entsprechenden Anzahl von Stegen, welche die Barren hintereinander verbinden. Das Teil wird mit seinen Barren in die von der betreffenden Halbschale gebildeten Verdichterhalbräume und mit seinen Stegen in die von dieser Halbschale gebildeten halben Verbindungskanäle eingelegt. Danach wird durch dichtes Zusammenfügen beider Halbschalen die Strombegrenzungseinrichtung vervollständigt. Die Höhe der gefrorenen Barren entspricht im wesentlichen der späteren Füllstandshöhe des bei Gebrauchstemperatur geschmolzenen Flüssigmetalls. Einlassöffnungen im Isolierkörper für das Flüssigmetall sowie Auslassöffnungen für zu verdrängende Gase sind hierbei nicht erforderlich.

Ein vorteilhaftes Verfahren zum Bestücken der erfindungsgemäßen Strombegrenzungseinrichtung besteht allgemein darin, dass in die von der unteren Halbschale gebildeten Verdichterhalbräume das Flüssigmetall in Form von gefrorenen und damit leicht zu handhabenden, nicht zusammenhängenden Barren eingelegt werden. Danach wird durch dichtes Zusammenfügen beider Halbschalen die Strombegrenzungseinrichtung vervollständigt. Die Höhe der gefrorenen Barren ist maßgebend für die spätere Füllstandshöhe des geschmolzenen Flüssigmetalls. Einlass- und Auslassöffnungen im Isolierkörper sind auch hier nicht erforderlich.

Im Anschluss an die vorstehend beschriebenen Bestückungsverfahren sind die beiden Halbschalen zweckmäßig unter Vakuum oder einem Schutzgas zu verbinden. in der so fertiggestellten Strombegrenzungseinrichtung bildet das Vakuum bzw. das Schutzgas das Medium über dem Flüssigkeitsspiegel.

### Kurze Beschreibung der Zeichnung

Die äußere Umhüllung der Strombegrenzungseinrichtung 1 wird von einem Isolierkörper aus zwei gleichen Halbschalen 2 und 3 gebildet, die an ihren Fügeflächen 4 und 5 zu verbinden sind. Die Fügeflächen 4, 5 verlaufen in der Mittelebene der fertig montierten Strombegrenzungseinrichtung 1. Die Halbschalen 2 und 3 bestehen aus einem Formstoff, der den im Kurzschlussfall auftretenden Druck widerstehen kann, jedoch nicht den hohen Anforderungen an die Bedingungen genügen muss, die im Kurzschlussfall durch die entstehenden hohen Temperaturen und die Lichtbögen entstehen. Die Halbschalen 2 und 3 besitzen jeweils zwei parallel verlaufende Trennhalbwände 6 und 7, die senkrecht zu den Fügeflächen 4 bzw. 5 verlaufen und im Inneren der verbundenen Halbschalen drei parallel nebeneinander verlaufende Pole 8, 9 und 10 elektrisch voneinander trennen. Jedem Pol 8 bis 10 sind im Inneren der Halbschalen 2 und 3 je zwei Aussparungen 11 und 12 zugeordnet. Von den Aussparungen 11 und 12 der unteren Halbschale 2 werden T-förmige Elektroden 13 bzw. 14 aus Kupfer je zur Hälfte aufgenommen (in Fig. 1 nur für den mittleren Pol 9 dargestellt). Die andere Hälfte der Elektroden 13, 14 wird von den entsprechenden Aussparungen 11, 12 der oberen Halbschale 3 aufgenommen. Die Elektroden 13 und 14 bestehen aus jeweils einem quaderförmigen Querschenkel 15 und einem davon senkrecht abstehenden Mittelschenkel 16, der aus den zusammengefügten Halbschalen 2 und 3 nach außen reichend jeweils den Anschlussleiter für den äußeren zu schützenden Stromkreis bildet. Die Querschenkel 15 erstrecken sich senkrecht zu den Fügeflächen 4, 5 sowie zu den Trennhalbwänden 6, 7. Die Mittelschenkel 16 erstrecken sich parallel zu den Fügeflächen 4, 5 sowie in Fortsetzung der Pole 8, 9, 10.

In jeder Halbschale 2 bzw. 3 erstreckt sich im mittleren Pol 9 zwischen den ihn seitlich begrenzenden Trennhalbwänden 6 und 7 sowie in dem rechts gelegenen Pol 8 zwischen der seitlich begrenzenden Trennwand 6 und der gegenüber befindlichen halben Seitenwand 21 sowie in dem links gelegenen Pol 10 zwischen der seitlich begrenzenden Trennwand 7 und der gegenüber befindlichen halben Seitenwand 22 jeweils eine ungerade Anzahl von Zwischenhalbwänden 23 bzw. 24. Die Zwischenhalbwände 23 und 24 ergeben beim Zusammenfügen der Halbschalen 2 und 3 sich von der unten gelegenen Deckwand 18 der unteren Halbschale 2 zu der oben gelegenen Deckwand 19 der oberen Halbschale 3 erstreckenden Zwischenwände 25. in jedem Pol 8, 9, 10 wird jeweils durch die Elektrode 13 bzw. 14 und den ihr benachbarten Zwischenwand 25 sowie durch jeweils zwei benachbarte Zwischenwände 25 eine hintereinander liegende Reihe von Verdichterräumen 26 gebildet, die sich jeweils aus einem in der unteren Halbschale 2 befindlichen unteren Verdichterhalbraum 27 sowie einem in der oberen Halbschale 3 befindlichen oberen Verdichterhalbraum 28 zusammensetzen. Jede Halbschale 2 bzw. 3 ist einschließlich der Zwischenhalbwände 23 bzw. 24 einteilig ausgebildet.

Die Zwischenhalbwände 23 und 24 weisen im Beispiel jeweils zwei halbkreisförmige, stufenförmig abgesetzte Ausnehmungen 31 bzw. 32 auf, die in der Ebene der jeweiligen Fügefläche 4 bzw. 5 geöffnet sind. In die Ausnehmungen 31 der unteren Halbschale 2 sind entsprechend geformte Buchsen 33 aus nichtleitendem Material einzusetzen (in Fig. 1 nur in dem mittleren Pol 9 sowie in der vordersten Zwischenhalbwand 23 des rechtgelegenen Pols 8 eingesetzt dargestellt, für den restlichen Teil des Pols 8 nur in Projektion über den zugehörigen Ausnehmungen 31 angedeutet). Beim Zusammenfügen der Halbschalen 2 und 3 werden die Buchsen ebenso von den entsprechenden Ausnehmungen 32 der Zwischenhalbwände 24 der oberen Halbschale 3 umgriffen. Die Buchsen 33 weisen einen zentrale Durchgangsbohrung auf, womit Verbindungskanäle 34 zwischen jeweils benachbarten Verdichterräumen 26 bestehen. Die Buchsen 33 bestehen im Gegensatz zu den Halbschalen 2 und 3 aus einem hochtemperaturbeständigem keramischen Material, das den extremen Anforderung gegen Lichtbogeneinflüsse im Kurzschlussfall genügt. Zur Verbesserung der Begrenzungseigenschaften der Strombegrenzungseinrichtung 1 sind die Buchsen 33 benachbarter Zwischenwände 25 zueinander versetzt angeordnet. Die Mittelebene der Strombegrenzungseinrichtung 1 bildet gleichzeitig die gemeinsame Mittelebene aller Verbindungskanäle 34 und verläuft zwischen den Fügeflächen 4 und 5.

In die Verdichterhalbräume 27 der soweit bestückten unteren Halbschale 2 werden Barren 35 aus gefrorenem Flüssigmetall eingesetzt (in Fig. 1 nur für den mittleren Pol 9 dargestellt). Die Barren 35 werden bündig von den Zwischenhalbwänden 23 und den Trennhalbwänden 6 bzw. Seitenwänden 21, 22 gehalten. Die Barren 35 reichen mit ihrer Höhe über die Ebene der Fügefläche 2 soweit hinaus, dass nach dem Zusammenbau der Strombegrenzungseinrichtung 1 das schmelzende Flüssigmetall die Verbindungskanäle 34 ausfüllt und mit seinem Flüssigkeitsspiegel diese mit einem ausreichenden Abstand übersteigt. Wenn das Zusammenfügen der Halbschalen 2 und 3 unter einer Schutzgasatmosphäre vorgenommen wird, bildet dann dieses Schutzgas das Medium über dem Flüssigkeitsspiegel.

In den Trennhalbwänden 6 und 7 sind zu den Fügeflächen offene Nuten 41 eingelassen, in die isolierende Dichtungskörper (in Fig. 1 nicht dargestellt) einzulegen sind. Auf die Fügefläche 4 oder bzw. und 5 wird eine isolierende Dichtungsschicht (in Fig. 1 ebenfalls nicht dargestellt) aufgeklebt. Durch diese Materialien wird die gegenseitige Abdichtung der Pole 8 bis 10 untereinander sowie die Abdichtung der Strombegrenzungseinrichtung 1 insgesamt nach außen gewährleistet. Die Halbschalen 2 und 3 sind kraftschlüssig zu verbinden, beispielsweise mittels gegenseitig verschraubbarer Klemmbacken (in Fig. 1 aus Gründen der Übersichtlichkeit nicht dargestellt). Durch die ungerade Anzahl der Zwischenhalbwände 23 bzw. 24 ergibt sich eine gerade Anzahl von Verdichterhalbräumen 27 bzw. 28, was wiederum die identische Ausbildung beider Halbschalen 2 und 3 gestattet. Damit werden zur Herstellung der beschriebenen dreipoligen Ausführungsform der Strombegrenzungseinrichtung 1 außer den eben genannten Dichtungs- und Verbindungsmitteln nur noch 4 verschiedene Teile benötigt, nämlich die identischen Halbschalen 2 und 3, die identischen Elektroden 13 und 14, die identischen Buchsen 33 und die identischen Barren 35. Die Strombegrenzungseinrichtung 1 kann in zwei Gebrauchslagen betrieben werden, wobei sich die zweite Gebrauchslage aus der ersten Gebrauchslage durch eine Schwenkung von 180° um die durch den mittleren Pol 9 verlaufende Längsachse ergibt.

Die vorliegende Erfindung ist nicht auf die vorstehend beschriebenen Ausführungsformen beschränkt, sondern kann im Rahmen der Ansprüche variiert werden. So können die Halbschalen 2 und 3 auch ohne von vorher in Barren aufgeteiltem erstarrtem Flüssigmetall zusammengefügt werden, nur sind in diesem Falle verschließbare Einfüllöffnungen für das nachträglich einzufüllende Flüssigmetall und erforderlichenfalls verschließbare Auslassöffnungen für entweichendes Gas vorzusehen. Wenn die Halbschalen insgesamt aus einem temperatur- und abbrandfesten Material bestehen, können die Verbindungskanäle direkt hälftig aus den Zwischenhalbwänden gebildet werden, so dass pro Pol zusammenhängende gefrorene Teile aus Flüssigmetall bei der Montage eingelegt werden können. Selbstverständlich kann die erfindungsgemäße Strombegrenzungseinrichtung auch mit mehr oder mit weniger als drei Polen ausgeführt werden.

## Patentansprüche

1. Selbsterholende Strombegrenzungseinrichtung mit Flüssigmetall, enthaltend
- Elektroden (13; 14) aus Festmetall zum Anschließen an einen äußeren zu schützenden Stromkreis und
- mehrere mit Flüssigmetall teilweise aufgefüllte, zwischen den Elektroden (13; 14) hintereinander liegende Verdichterräume (26),
- die durch druckfeste Isolierkörper und durch diese gehaltene isolierende Zwischenwände (25) mit Verbindungskanälen (34) gebildet werden,
**dadurch gekennzeichnet,**
- **dass** die Isolierkörper und die Zwischenwände (25) je eine einheitliche obere und untere Halbschale (2; 3) mit einander gegenüber liegenden Fügeflächen (4; 5) bilden,
- **dass** die Halbschalen (2; 3) im Bereich der gemeinsamen Mittelebene der Verbindungskanäle (34) entlang der Fügeflächen (4; 5) dichtend verbunden sind und
- **dass** die Elektroden (13; 14) im wesentlichen T-förmig ausgebildet sind, je zur Hälfte in entsprechenden Aussparungen (11; 12) der Halbschalen (2; 3) lagern und mit ihrem Mittelschenkel (16) aus den Halbschalen (2; 3) nach außen reichen.

2. Selbsterholende Strombegrenzungseinrichtung nach Anspruch 1, **dadurch gekennzeichnet, dass** zwischen den Elektroden (13; 14) eine gerade Anzahl von Verdichterräumen (26) angeordnet ist und beide Halbschalen (2; 3) identisch ausgebildet sind.

3. Selbsterholende Strombegrenzungseinrichtung nach Anspruch 1 oder 2, **dadurch gekennzeichnet, dass** die Halbschalen (2; 3) für mehrerer Pole (8; 9; 10) je zwei Elektroden (13; 14) lagern und jeweils zwischen diesen hintereinander liegende Verdichterräume (26) unter Ausbildung isolierender Trennhalbwände (6; 7) umschließen, wobei die Pole (8; 9; 10) sich nebeneinander und parallel zur Mittelebene der Verbindungskanäle (34) erstrecken.

4. Selbsterholende Strombegrenzungseinrichtung nach einem der vorstehenden Ansprüche, **dadurch gekennzeichnet, dass** zwischen den Fügeflächen (4; 5) der Halbschalen (2; 3) ein elektrisch isolierendes Dichtungsmaterial angeordnet ist.

5. Selbsterholende Strombegrenzungseinrichtung nach Anspruch 4, **dadurch gekennzeichnet, dass** das Dichtungsmaterial aus wenigstens einem Dichtungskörper besteht.

6. Selbsterholende Strombegrenzungseinrichtung nach Anspruch 4 oder 5, **dadurch gekennzeichnet, dass** das Dichtungsmaterial aus einer wenigstens auf einer der Fügeflächen (4; 5) aufgebrachten Dichtungsschicht besteht.

7. Selbsterholende Strombegrenzungseinrichtung nach einem der vorstehenden Ansprüche, **dadurch gekennzeichnet, dass** die Verbindungskanäle (34) unmittelbar hintereinander liegender Zwischenwände (25) gegeneinander versetzt angeordnet sind.

8. Selbsterholende Strombegrenzungseinrichtung nach einem der vorstehenden Ansprüche, **dadurch gekennzeichnet, dass** das Flüssigmetall eine GaInSn-Legierung ist.

9. Selbsterholende Strombegrenzungseinrichtung nach einem der Ansprüche 1 bis 8, **dadurch gekennzeichnet, dass** die Halbschalen (2; 3) im Bereich der Verbindungskanäle (34) Buchsen (33) aus hochtemperaturund abbrandfestem isolierendem Material jeweils halbteilig umfassen und im übrigen aus einem demgegenüber geringwertigeren Werkstoff bestehen.

10. Selbsterholende Strombegrenzungseinrichtung nach einem der Ansprüche 1 bis 8, **dadurch gekennzeichnet, dass** die Halbschalen (2; 3) aus einem temperatur- und abbrandfesten nichtkeramischen Werkstoff, wie Glimmer, einem hochtemperaturfesten Formstoff, einer bearbeitbaren Glaskeramik oder einer gegossenen Keramik bestehen.

11. Verfahren zum Bestücken einer selbsterholenden Strombegrenzungseinrichtung nach Anspruch 10, **dadurch gekennzeichnet, dass** vor dem Zusammenfügen beider Halbschalen (2; 3) in die untere Halbschale (2) eine der Anzahl der Pole (8; 9; 10) entsprechende Anzahl gefrorener Flüssigmetallkörper mit Barren in die unteren Verdichterhalbräume (27) sowie mit die Barren verbindenden Stegen in die hälftigen Verbindungskanäle eingelegt werden.

12. Verfahren zum Bestücken einer selbsterholenden Strombegrenzungseinrichtung nach einem der Ansprüche 1 bis 10, **dadurch gekennzeichnet, dass** vor dem Zusammenfügen beider Halbschalen (2; 3) Barren (35) aus gefrorenem Flüssigmetall in die unteren Verdichterhalbräume (27) der unteren Halbschalen (2) eingelegt werden.

13. Verfahren zum Bestücken einer selbsterholenden Strombegrenzungseinrichtung nach Anspruch 10 oder 12, **dadurch gekennzeichnet, dass** das Bestücken vor dem dichtenden Zusammenfügen der Halbschalen (2; 3) unter Vakuum oder einem Schutzgas stattfindet.

## Claims

1. Self-recovering current-limiting device with liquid metal, containing
- electrodes (13; 14) of solid metal for connecting to an external circuit to be protected and
- a plurality of compression chambers (26), which are partially filled with liquid metal and arranged in series between the electrodes (13; 14),
- which compression chambers are formed by pressure-resistant insulating bodies and by insulating intermediate walls (25), which are held by the latter and have connecting channels (34),
**characterized**
- **in that** the insulating bodies and the intermediate walls (25) each form a uniform upper and lower half shell (2; 3) with joining faces (4; 5) lying opposite one another,
- **in that** the half shells (2; 3) are connected in a sealing manner in the region of the common centre plane of the connecting channels (34) along the joining faces (4; 5) and
- **in that** the electrodes (13; 14) are formed in a substantially T-shaped manner, are mounted half each in corresponding clearances (11; 12) of the half shells (2; 3) and extend with their middle leg (16) outwards out of the half shells (2; 3).

2. Self-recovering current-limiting device according to Claim 1, **characterized in that** an even number of compression chambers (26) are arranged between the electrodes (13; 14) and the two half shells (2; 3) are identically formed.

3. Self-recovering current-limiting device according to Claim 1 or 2, **characterized in that** the half shells (2; 3) bear two electrodes (13; 14) each for a number of poles (8; 9; 10) and respectively enclose between these electrodes compression chambers (26) arranged in series, thereby forming insulating dividing half walls (6; 7), the poles (8; 9; 10) extending next to one another and parallel to the centre plane of the connecting channels (34).

4. Self-recovering current-limiting device according to one of the preceding claims, **characterized in that** an electrically insulating sealing material is arranged between the joining faces (4; 5) of the half shells (2; 3).

5. Self-recovering current-limiting device according to Claim 4, **characterized in that** the sealing material comprises at least one sealing body.

6. Self-recovering current-limiting device according to Claim 4 or 5, **characterized in that** the sealing material comprises a sealing layer applied at least to one of the joining faces (4; 5).

7. Self-recovering current-limiting device according to one of the preceding claims, **characterized in that** the connecting channels (34) of intermediate walls (25) arranged directly in series are arranged offset with respect to one another.

8. Self-recovering current-limiting device according to one of the preceding claims, **characterized in that** the liquid metal is a GaInSn alloy.

9. Self-recovering current-limiting device according to one of Claims 1 to 8, **characterized in that**, in the region of the connecting channels (34), the half shells (2; 3) respectively half-enclose sockets (33) of high-temperature- and erosion-resistant insulating material and otherwise consist of a material of comparatively lower value.

10. Self-recovering current-limiting device according to one of Claims 1 to 8, **characterized in that** the half shells (2; 3) consist of a temperature- and erosion-resistant non-ceramic material, such as mica, a high-temperature-resistant moulding compound, a machinable glass ceramic or a cast ceramic.

11. Method of equipping a self-recovering current-limiting device according to Claim 10, **characterized in that**, before the two half shells (2; 3) are joined together, a number of frozen liquid metal bodies, corresponding to the number of poles (8; 9; 10), are placed into the lower half shell (2), with bars entering into the lower compression half chambers (27), and with webs connecting the bars entering into the half connecting channels.

12. Method of equipping a self-recovering current-limiting device according to one of Claims 1 to 10, **characterized in that**, before the two half shells (2; 3) are joined together, bars (35) of frozen liquid metal are placed into the lower compression half chambers (27) of the lower half shells (2).

13. Method of equipping a self-recovering current-limiting device according to Claim 10 or 12, **characterized in that** the equipping takes place under vacuum or an inert gas before the half shells (2; 3) are joined together in a sealing manner.

## Revendications

1. Dispositif limiteur de courant à auto-régénération et métal liquide, qui comprend
- des électrodes (13, 14) en métal solide destinées à être connectées à un circuit externe à protéger, et
- plusieurs espaces (26) de compression partiellement remplis de métal liquide situés l'un derrière l'autre entre les électrodes (13, 14),
- qui sont formés de corps isolants qui résistent à la pression et de parois intermédiaires isolantes (25) dotées de canaux (26) de raccordement et maintenues par les corps isolants,
**caractérisé en ce que**
- le corps isolant et les parois intermédiaires (25) présentent chacun une demi-coquille unitaire supérieure et une demi-coquille unitaire inférieure (2, 3) dotées de surfaces d'emboîtement (4, 5) situées l'une en face de l'autre,
- **en ce que** les demi-coquilles (2, 3) sont raccordées de façon étanche le long des surfaces d'emboîtement (4, 5) dans la zone du plan médian commun des canaux (34) de raccordement et
- **en ce que** les électrodes (13, 14) sont essentiellement configurées en forme de T, reposent chacune à moitié dans des logements (11, 12) correspondants des demi-coquilles (2, 3) et débordent des demi-coquilles (2, 3) par leur branche (16) médiane.

2. Dispositif limiteur de courant à auto-régénération selon la revendication 1, **caractérisé en ce qu'**un nombre pair d'espaces (26) de compression est disposé entre les électrodes (13, 14) et **en ce que** les deux demi-coquilles (2, 3) ont la même configuration.

3. Dispositif limiteur de courant à auto-régénération selon la revendication 1 ou 2, **caractérisé en ce que** les demi-coquilles (2, 3) reçoivent chaque fois deux électrodes (13, 14) pour plusieurs pôles (8, 9, 10) respectifs et entourent des espaces (26) de compression respectifs situés entre celles-ci les uns derrière les autres en formant des demi-parois (6, 7) de séparation isolantes, les pôles (8, 9, 10) s'étendant l'un à côté de l'autre et parallèlement au plan médian des canaux (34) de raccordement.

4. Dispositif limiteur de courant à auto-régénération selon l'une des revendications précédentes, **caractérisé en ce qu'**un matériau d'étanchéité électriquement isolant est agencé entre les surfaces d'emboîtement (4, 5) des demi-coquilles (2, 3).

5. Dispositif limiteur de courant à auto-régénération selon la revendication 4, **caractérisé en ce que** le matériau d'étanchéité est constitué d'au moins un corps d'étanchéité.

6. Dispositif limiteur de courant à auto-régénération selon la revendication 4 ou 5, **caractérisé en ce que** le matériau d'étanchéité est constitué d'au moins une couche d'étanchéité appliquée sur une des surfaces d'emboîtement (4, 5).

7. Dispositif limiteur de courant à auto-régénération selon l'une des revendications précédentes, **caractérisé en ce que** les canaux (34) de raccordement des parois intermédiaires (25) situées immédiatement l'une derrière l'autre sont agencés en décalage mutuel.

8. Dispositif limiteur de courant à auto-régénération selon l'une des revendications précédentes, **caractérisé en ce que** le métal liquide est un alliage de GaInSn.

9. Dispositif limiteur de courant à auto-régénération selon l'une des revendications 1 à 8, **caractérisé en ce que** dans la zone des canaux (34) de raccordement, les demi-coquilles (2, 3) entourent à moitié des manchons (33) en matériau isolant qui résistent aux températures élevées et aux produits de combustion et pour le reste sont constituées d'une matière synthétique de valeur moindre par rapport à celui-ci.

10. Dispositif limiteur de courant à auto-régénération selon l'une des revendications 1 à 8, **caractérisé en ce que** les demi-coquilles (2, 3) sont constituées d'une matière synthétique non céramique qui résiste à la température et aux produits de combustion comme le mica, une matière moulée qui résiste aux températures élevées, une céramique vitrifiée qui peut être usinée ou une céramique moulée.

11. Procédé pour équiper un dispositif limiteur de courant à auto-régénération selon la revendication 10, **caractérisé en ce que**, avant la réunion par emboîtement des deux demi-coquilles (2, 3), un nombre de corps en métal liquide congelés dotés de barres qui correspond au nombre de pôles (8, 9, 10) est inséré dans le demi-espace inférieur (27) de compression de la demi-coquille (2) inférieure, des entretoises associées aux barres étant insérées dans les demi-canaux de raccordement.

12. Procédé pour équiper un dispositif limiteur de courant à auto-régénération selon l'une des revendications 1 à 10, **caractérisé en ce que** des barres (25) de métal liquide congelé sont insérées dans le demi-espace inférieur (27) de compression de la demi-coquille (2) inférieure avant la réunion par emboîtement des deux demi-coquilles (2, 3).

13. Procédé pour équiper un dispositif limiteur de courant à auto-régénération selon la revendication 10 ou 12, **caractérisé en ce que** l'équipement a lieu sous vide ou en présence d'un gaz protecteur avant la réunion par emboîtement étanche des demi-coquilles (2, 3) .
